# FASCICULE DE BREVET EUROPEEN

(11) **EP 1 416 506 B1**
(45) Date de publication et mention de la délivrance du brevet: **21.12.2005**
(21) Numéro de dépôt: 03360112.1
(22) Date de dépôt: 03.10.2003
(51) Int. Cl.: H01H 25/04, H01H 25/06

(54) **Organe de commande à bouton de manipulation rotatif autour de plusieurs axes**
Betätigungsvorrichtung mit einem Schaltknopf, der um mehrere Achsen drehbar ist
Input device with a button movable around several axis

(30) Priorité: 28.10.2002 FR 0213479
(43) Date de publication de la demande: 06.05.2004
(73) Titulaire: Delphi Technologies, Inc., Troy, MI 48007 (US)
(72) Inventeur: Kayser, Hervé, 67640 Fegersheim (FR); Trussell, Gary, 67230 Westhouse (FR); Guidi, Alain, 68000 Colmar (FR)
(74) Mandataire: Merckling, Norbert

(56) Documents cités:
- EP-A- 1 111 635
- EP-A- 1 193 643
- DE-A- 3 524 439
- DE-A- 19 756 052
- US-A- 5 510 810

## Description

La présente invention a trait à un organe de commande doté d'un bouton de manipulation rotatif permettant d'actionner une première fonction, ledit bouton pouvant au surplus dans certains cas fonctionner en bouton-poussoir et être actionné selon des axes de déplacement différents, par exemple par pression axiale en certains points de sa périphérie. Les emplacements périphériques correspondants sont alors bien entendu indiqués à l'utilisateur au moyen d'une signalisation appropriée, et génèrent chacun la mise en oeuvre d'une fonction distincte.

Pour un bouton classique par exemple d'allure cylindrique, il est notamment possible de prévoir quatre zones d'appui périphériques situées à 90° l'une de l'autre, et permettant avec la rotation d'aboutir à la commande d'au moins cinq à six fonctions différentes.

Ce type d'organe de commande trouve sa place notamment dans les habitacles de véhicules automobiles, par exemple pour la commande des différentes parties d'un siège, ou pour le réglage des rétroviseurs droit et gauche, etc... Le document DE 3524439 montre le réglage des rétroviseurs.

Ces organes sont relativement complexes, car ils doivent transmettre des déplacements que l'on doit pouvoir clairement différencier malgré l'étroitesse relative de la surface sur laquelle s'effectue la commande. Les solutions actuelles utilisent les deux surfaces d'un circuit imprimé pour effectuer conjointement les fonctions correspondant aux déplacements rotatifs et axiaux dans l'espace réduit qui est alloué au bouton. Pour d'évidentes raisons économiques, ce type d'organe de commande doit cependant être conçu avec le minimum de pièces, celles-ci devant au surplus être les plus simples possibles, afin que les coûts à la fois de fabrication et de montage soient les plus réduits possibles.

L'objectif principal de la présente invention est l'optimisation de la conception des différents éléments participant au fonctionnement de l'organe de commande, afin de proposer une solution globale simplifiée autant que possible, et par conséquent fiable et offrant une pérennité élevée. Ainsi, l'organe de commande qui en est l'objet n'utilise-t-il qu'une seule des faces du circuit imprimé avec lequel il coopère, ce qui procure un gain d'espace appréciable, de même qu'un avantage économique indéniable, tant au niveau du nombre de pièces à assembler qu'à celui du temps de montage.
De fait, l'organe de commande selon l'invention est doté d'un bouton de manipulation rotatif autour d'un premier axe, et qui peut être sollicité en rotation autour d'au moins un axe secondaire contenu dans un plan perpendiculaire au premier axe, par appui élastique sur au moins un emplacement localisé au voisinage de la périphérie dudit bouton de manipulation, et d'un circuit électrique doté de composants aptes à commuter selon les sollicitations appliquées au bouton. Outre en rotation, le bouton peut être dans certaines configurations manipulé en translation autour du premier axe.

Ledit bouton est solidarisé à un actionneur qui transmet le mouvement de manipulation aux composants, lesquels sont disposés sur une face d'un support du circuit orientée en regard du bouton, la transmission s'effectuant via au moins deux pièces formant interface entre ledit actionneur et ledit circuit, d'une part un rotor solidaire en rotation de l'actionneur autour du premier axe, la liaison mécanique entre eux étant de plus prévue pour autoriser les déplacements relatifs selon le ou les axes secondaires. Il se caractérise à titre principal en ce que l'interface est d'autre part une platine fixe comportant des moyens élastiques de liaison avec le circuit électrique, lesquels sont disposés sensiblement au droit des emplacements périphériques d'appui.

Les éléments essentiels de l'organe de l'invention sont donc, outre le bouton de manipulation, un actionneur, un circuit électrique et deux pièces, le rotor et la platine, dont l'une est fixe par rapport au bâti dans lequel est installé l'organe de commande et l'autre est mobile en rotation autour du premier axe de manipulation du bouton, et dont l'action s'effectue sur des composants disposés sensiblement dans un même plan et orientés vers les éléments constitutifs dudit organe.

La commande de cet organe se fait par conséquent soit en le faisant tourner autour dudit axe, soit en exerçant des pressions, centralement ou en des points précis de la périphérie.

De préférence, le circuit électrique est implanté sur une même face d'un circuit imprimé, qui en constitue par conséquent le support précité. Cette solution est économiquement très favorable car elle permet un montage simplifié des différents composants sur ledit circuit imprimé d'une part, et de l'organe de commande dans son environnement d'autre part, sans avoir à prévoir l'implantation additionnelle d'autres composants / circuits imprimés, par exemple pour le fonctionnement d'une diode électroluminescente de signalisation.

Selon une possibilité, une nappe en matériau isolant élastique peut être interposée entre d'une part la platine fixe et ses moyens élastiques de liaison avec le circuit électrique, et d'autre part ledit circuit.

Cette nappe joue un rôle mécanique, et peut par exemple comporter des parties mobiles de contacts de commutation du circuit. Elle assure alors, par ses propriétés mécaniques notamment élastiques, le retour en position stable desdites parties mobiles en phase de repos, ainsi qu'une sensation tactile particulière lorsqu'elle est sollicitée. D'autres solutions sans cette nappe sont bien entendu parfaitement utilisables.

En fait, plus précisément, la platine fixe, formant l'un des constituants essentiels de l'organe de commande, prend la forme d'une plaque mince de laquelle dépassent des plots d'allure parallèle au premier axe, en nombre correspondant au nombre des emplacements d'appui périphériques, lesdits plots dépassant d'au moins un côté de la platine et étant disposés à l'extrémité libre d'au moins une languette flexible pour chaque emplacement d'appui, la ou les languettes étant pratiquées dans la platine et réalisées en un matériau élastique leur permettant de revenir en position de repos après action sur les plots.

Selon une possibilité, pour chaque emplacement d'appui, les languettes flexibles sont au nombre de deux. Eiies sont superposées et reiiées entre elles à leur extrémité par un même plot de direction parallèle au premier axe. Cela permet d'améliorer la direction de transmission des efforts par appui sur le contact selon une direction parallèle audit premier axe. Selon l'une de ses fonctions principales, cette platine sert à transmettre une pression - exercée en périphérie du bouton de manipulation - au circuit électrique, via le cas échéant la nappe précitée. Une réinitialisation s'impose après chaque manipulation, d'où la nécessité des languettes élastiques. Cette pièce est de préférence réalisée en plastique rigide, mais présentant des caractéristiques mécaniques d'élasticité mises en oeuvre via les languettes.

La platine comporte en outre des moyens de guidage de l'actionneur vers les plots, qui assurent en fait la gestion des rotations autour des axes secondaires. Plus précisément, elle présente, dans sa zone centrale, un orifice de forme complexe, formé d'un nombre de fentes radiales convergentes au plus égal au nombre de plots/languettes disposés en périphérie, et se développant en direction de ceux-ci. De préférence, le nombre de fentes radiales est égal à celui des plots, et lesdites fentes se développent précisément en direction desdits plots.

Ce guidage doit en fait être réalisé de manière suffisamment précise pour qu'il n'y ait pas d'interférence possible dans l'information qui est retransmise du bouton de manipulation au circuit électrique, quel que soit le nombre de plots qui doivent être actionnés.

L'existence d'une pièce rotative actionnant des contacts impose dans nombre de cas, lorsqu'il y a plusieurs contacts distincts, un indexage de la position du rotor par rapport au bâti dans lequel est disposé l'organe de commande. C'est la raison pour laquelle il est prévu, selon l'invention, des moyens d'indexage dudit rotor, qui ne trouvent cependant à s'appliquer que dans certaines configurations.

Selon une possibilité, la platine comporte sur un côté, en périphérie immédiate des extrémités desdites fentes, une couronne à reliefs et dépressions, coopérant avec une protubérance saillant du rotor.

En variante, ladite couronne pourrait être intégrée au rotor. Dans les deux cas, elle coopère avec un relief, bossage, doigt, etc... localisé respectivement sur le rotor ou disposé fixe par rapport au bâti, c'est-à-dire par exemple fixé audit bâti ou à la platine.

Selon une configuration possible, ce rotor comporte un logement central délimité par un muret cylindrique disposé sur une base constituée d'une plaque plane par exemple circulaire.

L'actionneur, disposé entre le bouton de manipulation et la platine fixe, comporte un arbre central disposé selon le premier axe de rotation, de dimensions prévues pour qu'il puisse être guidé dans les fentes pratiquées dans la platine, et comportant un disque perpendiculaire dont le rayon est tel qu'il peut, lorsque l'actionneur est manipulé selon un axe secondaire, exercer une action sur le ou les plots périphériques de ladite platine, sur lesquels il repose en l'absence d'une telle manipulation.

C'est en définitive l'interaction entre l'arbre central et la platine fixe qui impose un dimensionnement particulier à la fois aux fentes radiales pratiquées dans la platine et audit arbre, de sorte que le guidage mentionné puisse avoir lieu.

L'arbre central et le disque sont, selon une variante dans laquelle le bouton ne peut être utilisé comme bouton poussoir (c'est-à-dire subir une translation axiale), solidaires l'un de l'autre.

Le disque peut être vu comme un organe d'amplification qui transmet, lorsque certaines conditions sont remplies (déplacement possible selon notamment l'existence d'une fente radiale dans la direction du mouvement), les mouvements selon les axes de rotation secondaires imprimés au bouton de manipulation.

Outre avec la platine fixe, l'actionneur coopère comme on l'a mentionné auparavant avec le rotor mobile en rotation autour du premier axe.

A cet effet, une portion d'extrémité de l'arbre central s'ajuste, avec un jeu radial, dans le logement central du rotor, ladite portion étant limitée par une collerette formant butée axiale au contact du muret, le jeu radial autorisant un débattement angulaire de l'arbre par rapport aux axes secondaires, des moyens étant de plus prévus pour les solidariser en rotation par rapport au premier axe.

Selon sa fonction principale, le rotor transmet au circuit électrique le mouvement rotatif autour du premier axe imprimé au bouton de manipulation. A cet effet, selon une possibilité, le muret est cylindrique et la portion d'extrémité de l'actionneur, également cylindrique, comporte au moins un ergot radial pouvant s'insérer dans une encoche pratiquée dans ledit muret, afin de les solidariser en rotation.

Cette configuration est également favorable en ce qu'elle permet la transmission des mouvements cylindriques autour des axes secondaires, autre fonction remplie par le rotor.

En fait, de préférence, ladite portion d'extrémité comporte deux ergots radiaux opposés s'insérant dans deux encoches diamétralement opposées du muret.

Dans cette configuration, le débattement angulaire selon les axes secondaires est obtenu par appui de la collerette munissant l'arbre central de l'actionneur sur le muret logeant l'extrémité de ce dernier, créant ponctuellement un axe de pivotement uniquement pendant le mouvement de rotation et lorsque ce dernier est autorisé par les fentes radiales de la platine, dont les extrémités font alors office de butée. Alternativement, ces butées, voire le guidage du déplacement par rapport à ces axes secondaires, peuvent être gérés au niveau du franchissement par l'arbre central du tableau duquel dépasse le bouton de manipulation.

Selon une autre variante, l'arbre central et le disque peuvent être solidarisés uniquement en rotation, mais laissés libres, relativement l'un à l'autre, en translation. Dans ce cas, le bouton peut être utilisé comme bouton poussoir libre en translation selon un axe central.

Dans cette hypothèse, de préférence, le disque peut être guidé, lors des rotations autour des axes secondaires, entre la platine et le tableau traversé par l'arbre central et séparant le bouton des autres éléments de l'organe de commande.

Le tableau dont il est question masque le fonctionnement des différents organes de commande, dont seuls les boutons ou manettes externes sont accessibles à l'utilisateur.

Ce tableau et la platine comportent chacune par exemple un dôme dont le sommet est percé pour le passage de l'arbre central, lesdits dômes étant coaxiaux et formant un espace dans lequel est guidé le disque, équipé d'une part de nervures radiales à extrémité arrondie sur sa face en regard dudit tableau, et d'autre part d'un évidement en dôme sur l'autre face, lesdites extrémités arrondies et ledit évidement présentant des courbures correspondant respectivement à celle de leur dôme en vis-à-vis.

La possibilité d'un mouvement en translation relatif entre l'arbre central et le disque de l'actionneur impose en effet un guidage précis du disque pour des rotations autour des axes secondaires, qui ne peut plus dépendre de l'arbre central.

Plus précisément, le dôme du tableau et l'évidement en dôme du disque comportent, à leur base, un relief annulaire présentant une surface intérieure dont la forme est prévue pour s'adapter respectivement à l'arrondi des nervures et au dôme de la platine.

Lesdits reliefs annulaires permettent de réaliser un guidage correct en diminuant les contraintes, notamment de frottement, lors des mouvements relatifs des différentes pièces impliquées dans la liaison.

La liberté en translation arbre/disque peut être obtenue, selon une configuration possible, de la manière suivante : l'arbre central peut comporter des cannelures s'adaptant dans des glissières axiales d'un conduit axial traversant le disque, en vue de les bloquer en rotation et de permettre un guidage en translation. Ledit conduit axial comporte également une butée limitant la translation en direction du bouton de manoeuvre.

Le rotor est entraîné en rotation, dans cette variante, par le disque. Celui-ci comporte à cet effet deux pattes orientées parallèlement à l'orifice de guidage de l'arbre central, et logées dans des encoches pratiquées dans le muret du rotor en vue d'une solidarisation en rotation, les dimensions respectives des encoches et des pattes autorisant un débattement angulaire autour des axes de rotation secondaires.

Il subsiste par conséquent un jeu entre les largeurs des encoches et celles desdites pattes, pour qu'il n'y ait pas d'opposition à la rotation, certes limitée, selon les axes secondaires.

La liberté translative de l'arbre central par rapport au disque a évidemment un objectif. Il s'agit de permettre d'actionner, via une poussée strictement axiale, au moins un autre commutateur du circuit. A cet effet, l'extrémité libre de l'arbre central repose en appui sur un poussoir guidé en translation à l'intérieur du muret du rotor, et comportant au moins une patte susceptible de franchir la base du rotor pour actionner au moins un commutateur, le rotor comportant au moins un orifice à cet effet. Un ressort est de plus prévu pour rappeler ledit poussoir et l'arbre central en position de non-actionnement du ou des commutateurs, en l'absence de sollicitation axiale du bouton.

Plus précisément, le poussoir comporte une surface sensiblement perpendiculaire à l'axe de l'arbre central et deux pattes latérales guidées dans des glissières pratiquées dans la paroi interne du muret de sorte que ledit poussoir puisse être enfoncé dans ledit muret par action de l'arbre central, le ressort étant interposé entre ladite surface circulaire et la base du rotor.

Il est à noter que l'extrémité libre de l'arbre central est hémisphérique, de manière à ne pas entraver la possibilité de mouvements selon les axes secondaires.

Selon l'invention, il peut être prévu un second muret coaxial d'allure cylindrique surmonté d'un bossage qui coopère avec la couronne d'indexation de la platine, qui est également solidaire de la base du rotor.

Ce second muret prend dans ce cas, en charge l'indexation de la rotation, en coopération avec la couronne à reliefs de la platine fixe dotée de plots périphériques.

Comme indiqué ci-dessus, une des fonctions principales de ce rotor est de transmettre un mouvement rotatif selon le premier axe. La transmission n'a bien entendu de sens que par rapport au circuit électrique par exemple disposé sur un circuit imprimé. Dans cette optique, la base du rotor comporte, associés à sa face opposée à celle qui présente les murets, des moyens de coopérer avec des composants, contacts ou pistes du circuit électrique, visant à réaliser au moins une commutation au cours de la rotation selon le premier axe, lesdits moyens permettant le cas échéant le passage d'au moins une patte du poussoir.

Ces moyens peuvent être divers, par exemple constitués d'une plaque conductrice comportant au moins un organe conducteur saillant du plan de la plaque, apte à glisser au moins temporairement sur des pistes du circuit électrique pour commuter l'état d'au moins un contact dudit circuit.

Toujours à propos dudit circuit électrique, celui-ci peut comporter des microcommutateurs disposés sous les plots élastiques dépassant de la platine. Les plots périphériques de la platine sont en fait déplacés selon un trajet qui est approximativement rectiligne, c'est-à-dire d'allure parallèle au premier axe, afin d'exercer une action adéquate sur ces commutateurs.

Selon une variante, les moyens de détection du changement d'état peuvent être magnétiques, et notamment utiliser l'effet Hall. Chaque capteur à effet Hall pourra détecter les modifications apportées au champ magnétique par un aimant mobile soit en translation à l'instar des plots précités, soit en rotation s'il est lié à la première pièce rotative. D'autres solutions, par exemple optiques, sont évidemment également possibles.

L'arbre central de l'actionneur peut être disposé dans l'axe d'une diode électroluminescente du circuit électrique, et être prévu en matériau transparent, par exemple en polycarbonate, pour transmettre l'information lumineuse au niveau du bouton de manipulation.

Dans le cas de l'utilisation d'un circuit imprimé, tous les composants, y compris la diode, sont disposés sur la même face du circuit. Il s'agit d'un avantage déterminant par rapport aux dispositifs de l'art antérieur, dans lesquels on utilisait des circuits imprimés bifaces, avec les commutations à actionnement rotatif sur la face en regard du bouton, et les commutations générées par action en périphérie du bouton gérées par un bras traversant le circuit imprimé et coopérant avec un chariot mobile dans au moins deux directions. En général, la diode électroluminescente était alors disposée sur un autre circuit imprimé disposé sous le premier.

La multiplication des pièces et le montage rendaient alors l'organe de commande beaucoup plus onéreux que dans la configuration de l'invention.

L'invention va à présent être décrite plus en détail, en référence aux figures annexées, pour lesquelles :
- la figure 1 est une vue en perspective d'un pavé de commande de fonctions associées à un siège de véhicule automobile intégrant un organe de commande selon l'invention ;
- la figure 2 montre, toujours en perspective, les différents composants constituant l'organe de commande de l'invention, à l'exception du bouton de manipulation dans une première version à bouton dépourvu de la fonction poussoir ;
- la figure 3 représente les trois éléments mécaniques principaux de la figure précédente ;
- la figure 4 montre le verso de la platine fixe ;
- la figure 5 représente également le verso du rotor, celle qui est mobile en rotation ;
- la figure 6 illustre la liaison mécanique entre l'actionneur et le rotor de la figure précédente ;
- la figure 7 représente en perspective les éléments qui sont directement au contact du circuit imprimé disposé à la base de l'organe de commande de l'invention ;
- la figure 8 est une perspective éclatée d'une configuration selon la seconde variante offerte par l'invention ; et
- la figure 9 est une vue en coupe de cette configuration assemblée.

En référence à la figure 1, le bouton de manipulation (1) de l'organe de commande de l'invention se trouve sensiblement au milieu d'une platine (2) intégrant simultanément d'autres touches de commande (3, 4) et une zone (5) véhiculant des informations quant aux commandes mises en oeuvre.

Dans une telle application, l'organe de commande selon l'invention permet de déplacer chaque élément du siège du véhicule, préalablement sélectionné à l'aide des touches de commande référencées (3).

Cet organe, sans le bouton de manipulation (1) qui apparaît en figure 1, est représenté de manière plus détaillée en figure 2. Il comporte, superposé, un actionneur (6), une platine intermédiaire (7), qui est fixe par rapport au bâti de l'ensemble (2), un rotor (8) mobile en rotation entraîné par l'actionneur (6), et une nappe (9) surmontant un circuit imprimé (10) intégrant les différents composants du circuit électrique. Ces éléments présentent une symétrie de révolution par rapport au premier axe.

La constitution et la fonction de ces différents composants est montrée plus en détail dans les figures qui suivent.

Ainsi, comme cela apparaît en figure 3, l'actionneur (6) comporte un arbre central (11) dont l'extrémité supérieure est fixée au bouton de manipulation (1) apparaissant en figure 1. L'extrémité inférieure de cet arbre central (11) présente une portion (12) de diamètre supérieur à celui de l'arbre (11) dotée de deux ergots cylindriques (14, 14') diamétralement opposés.

Au-dessus de la collerette, l'actionneur (6) présente un disque (15) surmonté par des nervures (16) dont le fonctionnement sera expliqué ci-après. Dans cette hypothèse, l'arbre (11) et le disque (15) sont solidarisés, voire réalisés en une seule pièce.

La portion d'extrémité (12) de l'arbre (11) est prévue pour se loger dans le logement (17) du rotor (8), logement (17) qui est délimité par un muret (18) présentant deux encoches (19, 19'). Ces dernières sont conçues pour loger les ergots (14, 14'), de façon à bloquer la liaison en rotation.

Le rotor (8) comporte au surplus un muret extérieur (20), d'épaisseur supérieure au muret (18).

La platine (7), fixe par rapport au bâti (2), est interposée entre le disque (15) et la portion (12), c'est-à-dire au-dessus du rotor (8). Elle comporte, en son centre, un orifice (22) en forme de croix, c'est-à-dire présentant quatre fentes radiales de largeur telle que l'arbre central (11) peut s'y déplacer. En périphérie, cette platine (7) comporte quatre languettes (23), chacune dotée à son extrémité d'un plot (24) protubérant par rapport à ses deux faces.

Lorsque l'organe de commande (1) selon l'invention est monté comme cela est montré en figure 2, la périphérie du disque (15) est située au niveau desdits plots (24), qu'elle surmonte.

Lorsque le bouton de manipulation (1) subit une rotation autour d'un axe secondaire perpendiculaire à l'axe (A), par appui sur l'une des zones représentées en figure 1 par des triangles disposés en regard du bouton de manipulation (1), le disque (15) répercute cette rotation à l'un des pions (24), qui se déplace grâce à une flexion de la lamelle (23) correspondante. Le plot (24) subit alors un déplacement sensiblement parallèle à l'axe (A), vers le bas, et exerce une pression sur une protubérance (25) de la nappe (9)(voir figure 7) située dans l'axe de son déplacement. Selon une possibilité, la protubérance (25) renferme une pastille métallique formant la partie mobile d'un contact disposé sur le circuit imprimé (10). Dans ce cas, une pression périphérique sur le bouton de manipulation revient à fermer un contact du circuit imprimé (10). La platine (7) est constituée en un matériau rigide, mais qui présente des propriétés d'élasticité telles que chaque lamelle revient en sa position initiale lorsque la pression sur le bouton de manipulation (1) cesse.

La figure 4 montre cette même platine (7) isolée. L'orifice (22) en croix apparaît plus clairement qu'en figure 3.

La rotation autour d'un axe secondaire est possible du fait du jeu de la portion (12) dans le muret (18), mais n'est possible que si l'arbre central (11) est guidé dans une fente radiale de l'orifice (22) de la platine (7).

La face inférieure du rotor (8) est montrée en figure 5. Elle comporte une pièce métallique (27), qui est fixée sur ladite face, et est elle-même dotée de deux languettes courbes (28, 28') qui peuvent glisser sur des pistes correspondantes du circuit imprimé (10), de manière à commuter l'état d'au moins un contact dudit circuit (10). A cet effet, les lames (28,28') sont légèrement fléchies de manière à dépasser du plan de la pièce (27), l'élasticité du métal permettant le contact par glissement sur les pistes du circuit imprimé (10).

L'objet de la figure 6 est de préciser la liaison mécanique entre l'actionneur (6) et le rotor (8), comme cela a été expliqué auparavant. Les ergots (14, 14'), intégrés dans les encoches (19, 19'), assurent la liaison en rotation. Cette figure manifeste l'existence de quatre nervures (16) de rigidification du disque (15) de l'actionneur (6).

La vocation de la figure 7 est de montrer plus particulièrement les interactions électriques qui prennent place à la base de l'organe de commande de l'invention. Ainsi, la plaque conductrice (27), en principe fixée au rotor (8), est ici représentée directement sur le circuit imprimé (10) avec lequel elle interagit.

De même, la nappe en matériau souple et élastique (9), qui comporte en l'occurrence des parties mobiles du circuit électrique, par exemple des éléments de contacts, est représentée dans la position qui lui est allouée relativement d'une part au circuit imprimé (10), et d'autre part à la plaque métallique (27). Une diode électroluminescente (non représentée) peut par exemple être disposée au centre de la plaque (27), dans l'axe de l'arbre (11), lequel sera alors réalisé en un matériau conduisant la lumière.

En figures 8 et 9, la variante dans laquelle le disque (15) est libre en translation par rapport à l'arbre (8) est présenté. Les références des différents composants que l'on retrouve dans les figures précédentes restent les mêmes. En fait, dans cette nouvelle variante, les modifications principales concernent l'existence d'un poussoir (29) disposé dans l'axe de l'arbre (8), et sur la surface supérieure duquel ce dernier repose.

Ce poussoir (29) comporte deux pattes (30, 30') latérales pouvant coulisser dans des glissières (31, 31') prévues dans le muret interne (18). Comme dans la variante précédente, ce muret (18) comporte des encoches (19, 19') prévues pour loger cette fois les pattes (32, 32') qui dépassent vers le bas du disque (15). Comme cela a été indiqué auparavant, la largeur de ces pattes (32, 32') est inférieure à la largeur des encoches (19, 19'), de manière à absorber par exemple un débattement angulaire autour d'un axe de rotation passant par lesdites pattes (32, 32') et perpendiculaire à l'axe de rotation primaire.

Un ressort (33) est interposé entre le poussoir (29) et le fond du rotor (8). Celui-ci est muni d'orifices permettant le passage des pattes (30, 30'), en vue de réaliser des commutations, par poussées axiales sur le bouton (1), de microcommutateurs disposés sur le circuit imprimé (10).

La pièce métallique (27) dotée des languettes courbes (28, 28') comporte elle-même deux orifices (34, 34') pour le passage des pattes (30, 30').

Le fonctionnement se déduit notamment de la figure 9.

L'arbre (8) repose sur le poussoir (29) par l'intermédiaire de son extrémité libre hémisphérique (40). Cette particularité géométrique de l'extrémité de l'arbre (8) permet de réaliser des rotations autour d'axes secondaires du disque (15), lequel est guidé à cet effet entre les dômes (35, 36) dépassant respectivement de la paroi (2) fondamentale et de la platine (7).

Pour diminuer les efforts de frottements, le guidage se fait plus spécifiquement entre d'une part un bourrelet annulaire (37) dépassant de la paroi interne du dôme (35), et au contact duquel glissent les nervures (16) du disque (15), et d'autre part un bourrelet annulaire (38) dépassant d'un évidement en dôme (39) pratiqué dans le fond du disque, et qui est au contact du dôme (36) de la platine (7).

Lorsque l'utilisateur exerce une force axiale sur le bouton (1), le poussoir (29), guidé dans le muret (18) du rotor (8) exerce une action vers le bas contrecarrée par le ressort (33), jusqu'à ce que les extrémités libres des pattes (30, 30') puissent exercer leur action électrique de commutation en coopération avec le circuit imprimé (10). Dès l'arrêt de la sollicitation, le ressort (33) rappelle l'arbre (8) et le poussoir (29) en position initiale de repos. Les fonctions rotative et d'actionnement selon les axes secondaires sont identiques à celles décrites pour la première variante.

L'organe de commande décrit ci-dessus ne constitue bien entendu qu'un exemple possible de cette invention. Celle-ci englobe d'autres variantes de formes et de configurations qui sont à la portée de l'homme de l'art.

## Revendications

1. Organe de commande doté d'un bouton (1) de manipulation rotatif autour d'un premier axe et qui peut être au moins sollicité en rotation autour d'au moins un axe secondaire contenu dans un plan perpendiculaire au premier axe, par appui élastique sur au moins un emplacement localisé au voisinage de la périphérie du bouton (1) de manipulation, et d'un circuit électrique (10) muni de composants aptes à commuter selon les sollicitations appliquées au bouton (1), qui est solidarisé à un actionneur (6) qui transmet le mouvement de manipulation qui lui est imprimé auxdits composants, lesquels sont disposés sur une face d'un support de circuit électrique (10) orientée en regard dudit bouton (1), transmission effectuée via au moins deux pièces formant interface entre ledit actionneur (6) et ledit circuit (10), d'une part un rotor (8) solidaire en rotation de l'actionneur (6) selon le premier axe, la liaison mécanique entre eux étant prévue pour autoriser des déplacements relatifs selon le ou les axes secondaires **caractérisé en ce que** l'interface est d'autre part une platine (7) comportant des moyens élastiques (23) de liaison avec le circuit électrique (10), lesquels sont disposés sensiblement au droit des emplacements périphériques d'appui.

2. Organe de commande selon la revendication précédente, **caractérisé en ce que** le support du circuit électrique est un circuit imprimé.

3. Organe de commande selon l'une des revendications précédentes, **caractérisé en ce que** la platine fixe prend la forme d'une plaque mince de laquelle dépassent des plots d'allure parallèle au premier axe, en nombre correspondant au nombre des emplacements d'appui périphériques, lesdits plots dépassant d'au moins un côté de la platine et étant disposés à l'extrémité libre d'au moins une languette flexible pour chaque emplacement d'appui pratiqué dans la platine, la ou les languettes étant réalisées en un matériau élastique leur permettant de revenir en position de repos après action sur les plots.

4. Organe de commande selon la revendication précédente, **caractérisé en ce que** les languettes flexibles sont au nombre de deux superposées pour chaque emplacement d'appui.

5. Organe de commande selon l'une des revendications 3 et 4, **caractérisé en ce que** la platine comporte des moyens de guidage de l'actionneur vers les plots.

6. Organe de commande selon l'une des revendications 3 à 5, **caractérisé en ce que** la platine comporte, dans sa zone centrale, un orifice complexe formé d'un nombre de fentes radiales convergentes au plus égal au nombre de plots / languettes disposés en périphérie, et se développant en direction de ceux-ci.

7. Organe de commande selon la revendication précédente, **caractérisé en ce que** le nombre de fentes radiales est égal au nombre de plots, et **en ce que** lesdites fentes se développent en direction desdits plots.

8. Organe de commande selon l'une quelconque des revendications précédentes, **caractérisé en ce qu'**il comporte des moyens d'indexation de la position en rotation du rotor.

9. Organe de commande selon la revendication précédente, **caractérisé en ce que** la platine comporte sur un côté, en périphérie immédiate des extrémités desdites fentes, une couronne à reliefs et dépressions, coopérant avec une protubérance saillante du rotor.

10. Organe de commande selon la revendication 8, **caractérisé en ce que** le rotor comporte une couronne à reliefs et dépressions, coopérant avec un doigt élastique disposé fixe par rapport au bâti de l'organe de commande.

11. Organe de commande selon l'une quelconque des revendications précédentes, **caractérisé en ce que** le rotor comporte un logement central délimité par un muret cylindrique disposé sur une base constituée d'une plaque plane.

12. Organe de commande selon l'une des revendications 7 à 11, **caractérisé en ce que** l'actionneur comporte un arbre central disposé selon le premier axe de rotation, de dimensions prévues pour qu'il puisse être guidé dans les fentes pratiquées dans la platine, et comportant un disque perpendiculaire dont le rayon est tel qu'il peut, lorsque l'élément de liaison est manipulé selon un axe secondaire, exercer une action sur le ou les plots périphériques de ladite platine, sur lesquels il repose en l'absence d'une telle manipulation.

13. Organe de commande selon la revendication précédente, **caractérisé en ce que** l'arbre central et le disque sont solidaires l'un de l'autre.

14. Organe de commande selon l'une des revendications 11 et 12, **caractérisé en ce qu'**une portion d'extrémité de l'arbre central s'ajuste avec un jeu radial dans le logement central du rotor, ladite portion étant limitée par une collerette formant butée axiale au contact du muret, le jeu radial autorisant un débattement angulaire de l'arbre par rapport aux axes secondaires, des moyens étant en outre prévus pour les solidariser en rotation par rapport au premier axe.

15. Organe de commande selon la revendication précédente, **caractérisé en ce que** le muret est cylindrique et la portion d'extrémité de l'élément de liaison comporte au moins un ergot radial pouvant s'insérer dans une encoche pratiquée dans ledit muret afin de les solidariser en rotation.

16. Organe de commande selon la revendication précédente, **caractérisé en ce que** ladite portion d'extrémité comporte deux ergots radiaux opposés s'insérant dans deux encoches diamétralement opposées du muret.

17. Organe de commande selon la revendication 12, **caractérisé en ce** l'arbre central et le disque sont solidaires en rotation et libres en translation.

18. Organe de commande selon la revendication précédente, **caractérisé en ce** le disque est guidé, lors des rotations autour des axes secondaires, entre la platine et un tableau séparant le bouton des autres éléments de l'organe de commande, et traversé par l'arbre central.

19. Organe de commande selon la revendication précédente, **caractérisé en ce que** le tableau surmonté du bouton et la platine comportent chacune un dôme dont le sommet est percé pour le passage de l'arbre central, lesdits dômes étant coaxiaux et formant un espace dans lequel est guidé le disque, équipé d'une part de nervures radiales à extrémité arrondie sur sa face en regard dudit tableau, et d'autre part d'un évidement en dôme sur l'autre face, lesdites extrémités arrondies et ledit évidement présentant des courbures correspondant respectivement à celle de leur dôme en vis-à-vis.

20. Organe de commande selon la revendication précédente, **caractérisé en ce que** le dôme de la paroi surmontée du bouton et l'évidement en dôme du disque comportent, à leur base, un relief annulaire présentant une surface extérieure dont la forme et prévue pour s'adapter respectivement à l'arrondi des nervures et au dôme de la platine.

21. Organe de commande selon l'une quelconque des revendications 17 à 20, **caractérisé en ce que** l'arbre central comporte des cannelures s'adaptant dans des glissières axiales d'un conduit axial traversant le disque, en vue de les bloquer en rotation et permettre le guidage en translation, ledit conduit comportant une butée limitant la translation en direction du bouton.

22. Organe de commande selon la revendication précédente, **caractérisé en ce que** le disque comporte deux pattes orientées parallèlement à l'orifice de guidage de l'arbre central, et logées dans des encoches pratiquées dans le muret du rotor en vue d'une solidarisation en rotation, les dimensions respectives des pattes et des encoches autorisant un débattement angulaire autour des axes de rotation secondaires.

23. Organe de commande selon l'une des revendications 17 à 22, **caractérisé en ce que** l'extrémité libre de l'arbre central repose en appui sur un poussoir guidé en translation à l'intérieur du muret interne du rotor, et comportant au moins une patte susceptible de franchir la base du rotor pour actionner au moins un commutateur, le rotor comportant au moins un orifice à cet effet, un ressort étant prévu pour rappeler ledit poussoir et l'arbre central en position de non-actionnement du ou des commutateurs en l'absence de sollicitation axiale du bouton.

24. Organe de commande selon la revendication précédente, **caractérisé en ce que** le poussoir comporte une surface sensiblement perpendiculaire à l'axe de l'arbre central et deux pattes latérales guidées dans des glissières pratiquées dans la paroi interne du muret de sorte que ledit poussoir puisse être enfoncé dans ledit muret par action de l'arbre central, le ressort étant interposé entre ladite surface circulaire et la base du rotor.

25. Organe de commande selon l'une des revendications 17 à 24, **caractérisé en ce que** l'extrémité libre de l'arbre central est hémisphérique.

26. Organe de commande selon l'une des revendications 11 à 25, **caractérisé en ce qu'**un second muret coaxial d'allure cylindrique surmonté d'un bossage coopérant avec la couronne d'indexation de la platine est également solidaire de la base du rotor.

27. Organe de commande selon la revendication précédente, **caractérisé en ce que** la base du rotor comporte, associés à sa face opposée à celle qui présente les murets, des moyens de coopérer avec des composants, contacts ou pistes du circuit électrique visant à réaliser au moins une commutation au cours de la rotation selon le premier axe, et permettant le passage d'au moins une patte du poussoir.

28. Organe de commande selon la revendication précédente, **caractérisé en ce que** lesdits moyens sont constitués d'une plaque conductrice comportant au moins un organe conducteur saillant du plan de la plaque, apte à glisser au moins temporairement sur des pistes du circuit électrique pour commuter l'état d'au moins un contact dudit circuit.

29. Organe de commande selon l'une quelconque des revendications 3 à 28, **caractérisé en ce que** le circuit électrique comporte des commutateurs disposés sous les plots de la platine.

30. Organe de commande selon l'une quelconque des revendications précédentes, **caractérisé en ce que** le circuit électrique comporte des moyens de détection magnétique des déplacements de l'organe de commande, par exemple basés sur des capteurs à effet Hall.

31. Organe de commande selon l'une quelconque des revendications précédentes, **caractérisé en ce que** le circuit électrique comporte des moyens de détection optique des déplacements de l'organe de commande.

32. Organe de commande selon l'une quelconque des revendications 12 à 31, **caractérisé en ce que** le circuit électrique comporte une diode électroluminescente disposée dans l'axe de l'arbre central de l'actionneur, lequel est réalisé en un matériau conduisant la lumière émise par la diode vers le bouton de manipulation.

## Patentansprüche

1. Steuerorgan, ausgestattet mit einem Bedienknopf (1), der sich um eine erste Achse dreht, und der mindestens beansprucht werden kann in Drehung um mindestens eine sekundäre Achse, die in einer zu der ersten Achse senkrechten Ebene liegt, durch elastisches Aufliegen auf wenigstens einer Stelle, die sich in der Nähe des Umfangs des Bedienknopfs (1) befindet, und mit einem elektrischen Schaltkreis (10), der mit Komponenten ausgestattet ist, die geeignet sind, gemäß den Beanspruchungen umzuschalten, die auf den Knopf (1) angewendet werden, der mit einer Betätigungsvorrichtung (6) fest verbunden ist, welche die Bedienbewegung, die auf sie ausgeübt wird, an die Komponenten überträgt, die auf einer Seite einer Auflage des elektrischen Schaltkreises (10) angeordnet sind, die zu dem Knopf (1) hin ausgerichtet ist, wobei die Übertragung über wenigstens zwei Teile erfolgt, die zwischen der Betätigungsvorrichtung (6) und dem Schaltkreis (10) eine Schnittstelle ausbilden, einerseits einem Rotor (8) in Drehung mit der Betätigungsvorrichtung (6) fest verbunden entlang der ersten Achse, wobei die mechanische Verbindung zwischen ihnen vorgesehen ist, um relative Verschiebungen entlang der oder den sekundären Achsen zu gestatten, **dadurch gekennzeichnet, dass** die Schnittstelle andererseits eine Platine (7) beinhaltet, die elastische Mittel (23) zur Verbindung mit dem elektrischen Schaltkreis (10) aufweist, die im Wesentlichen rechts neben den Umfangs-Auflagestellen angeordnet sind.

2. Steuerorgan nach dem vorhergehenden Anspruch, **dadurch gekennzeichnet, dass** die Auflage des elektrischen Schaltkreises eine gedruckte Schaltung ist.

3. Steuerorgan nach einem der vorhergehenden Ansprüche, **dadurch gekennzeichnet, dass** die feste Platine die Form einer dünnen Platte aufweist, von der aus Betriebs-Kontaktstellen parallel zur ersten Achse herausragen, deren Anzahl der Anzahl der Umfangs-Auflagestellen entspricht, wobei die Kontaktstellen über mindestens eine Seite der Platine hinausragen und am freien Ende mindestens einer biegsamen Zunge für jede in der Platine ausgesparte Auflagestelle angeordnet sind, wobei die Zunge bzw. Zungen aus einem nachgiebigem Material ausgeführt sind, das es ihnen gestattet, nach dem Einwirken auf die Kontaktstellen wieder in Ruhestellung zurückzukehren.

4. Steuerorgan nach dem vorhergehenden Anspruch, **dadurch gekennzeichnet, dass** die biegsamen Laschen jeweils in einer Anzahl von zweien für jede Auflagestelle übereinander angeordnet sind.

5. Steuerorgan nach einem der Ansprüche 3 und 4, **dadurch gekennzeichnet, dass** die Platine Mittel zur Führung der Betätigungsvorrichtung zu den Kontaktstellen aufweist.

6. Steuerorgan nach einem der Ansprüche 3 bis 5, **dadurch gekennzeichnet, dass** die Platine in ihrem mittleren Bereich eine komplexe Öffnung aufweist, die aus einer Anzahl von radialen konvergierenden Schlitzen in höchstens der gleichen Anzahl wie Kontaktstellen/Zungen ausgebildet ist, die am Umfang angeordnet sind, und die sich in Richtung auf diese entfaltet.

7. Steuerorgan nach dem vorhergehenden Anspruch, **dadurch gekennzeichnet, dass** die Anzahl der radialen Schlitze gleich der Anzahl der Kontaktstellen ist, und **dadurch**, dass die Schlitze sich in Richtung auf die Kontaktstellen entfalten.

8. Steuerorgan nach irgendeinem der vorhergehenden Ansprüche, **dadurch gekennzeichnet, dass** es Indexierungsmittel für die Drehposition des Rotors aufweist.

9. Steuerorgan nach dem vorhergehenden Anspruch, **dadurch gekennzeichnet, dass** die Platine auf einer Seite in der unmittelbaren Peripherie der Enden der Schlitze eine Krone mit Erhebungen und Vertiefungen aufweist, die mit einem vorspringenden Höcker des Rotors zusammenwirken.

10. Steuerorgan nach Anspruch 8, **dadurch gekennzeichnet, dass** der Rotor eine Krone mit Erhebungen und Vertiefungen aufweist, die mit einem elastischen Finger zusammenwirken, der in Bezug auf den Rahmen des Steuerorgans fest angeordnet ist.

11. Steuerorgan nach irgendeinem der vorhergehenden Ansprüche, **dadurch gekennzeichnet, dass** der Rotor ein zentrales Lager aufweist, das durch einen kleinen zylindrischen Unterteiler begrenzt wird, die auf einer Basis angeordnet ist, die aus einer flächen Platte besteht.

12. Steuerorgan nach einem der Ansprüche 7 bis 11, **dadurch gekennzeichnet, dass** die Betätigungsvorrichtung eine zentrale Welle, die entlang der ersten Drehachse angeordnet ist, mit Maßen aufweist, die so vorgesehen sind, dass sie in den in der Platine ausgesparten Schlitzen geführt werden kann, und eine dazu senkrechte Scheibe aufweist, deren Radius derart ist, dass sie, wenn das Verbindungselement entlang einer sekundären Achse manipuliert wird, eine Einwirkung auf die Umfangskontaktstelle bzw. -kontaktstellen der Platine ausüben kann, auf denen sie ruht, wenn keine derartige Manipulation vorgenommen wird.

13. Steuerorgan nach dem vorhergehenden Anspruch, **dadurch gekennzeichnet, dass** die zentrale Welle und die Scheibe miteinander fest verbunden sind.

14. Steuerorgan nach einem der Ansprüche 11 und 12, **dadurch gekennzeichnet, dass** ein Endabschnitt der zentralen Welle sich mit einem radialen Spiel in das zentrale Lager einpasst, wobei der Abschnitt durch einen Kragen begrenzt wird, der einen axialen Anschlag im Kontakt mit dem kleinen Unterteiler ausbildet, wobei das radiale Spiel einen winkligen Ausschlag der Welle in Bezug auf die sekundären Achsen gestattet, wobei des Weiteren Mittel vorgesehen sind, um sie in Drehung in Bezug auf die erste Achse fest zu verbinden.

15. Steuerorgan nach dem vorhergehenden Anspruch, **dadurch gekennzeichnet, dass** der kleine Unterteiler zylindrisch ist und der Endabschnitt des Verbindungselements mindestens einen radialen Vorsprung aufweist, der in eine Auskerbung eingeschoben werden kann, die in dem kleinen Unterteiler ausgespart ist, um sie in Drehung fest zu verbinden.

16. Steuerorgan nach dem vorhergehenden Anspruch, **dadurch gekennzeichnet, dass** der Endabschnitt zwei radiale entgegengesetzte Vorsprünge aufweist, die sich in zwei diametral entgegengesetzte Auskerbungen des kleinen Unterteilers einschieben.

17. Steuerorgan nach Anspruch 12, **dadurch gekennzeichnet, dass** die zentrale Welle und die Scheibe in Drehung fest verbunden und in Translation frei sind.

18. Steuerorgan nach dem vorhergehenden Anspruch, **dadurch gekennzeichnet, dass** die Scheibe während der Drehungen um die sekundären Achsen zwischen der Platine und einem Tableau, das den Knopf von den anderen Elementen des Steuerorgans trennt, geführt und von der zentralen Welle durchquert wird.

19. Steuerorgan nach dem vorhergehenden Anspruch, **dadurch gekennzeichnet, dass** das Tableau, das von dem Knopf überhöht wird, und die Platine jeweils eine Kuppel aufweisen, deren Scheitelpunkt für die Durchführung der zentralen Welle durchbrochen ist, wobei die Kuppeln koaxial sind und einen Raum ausbilden, in dem die Scheibe geführt wird, die einerseits mit radialen Rippen mit abgerundetem Ende an ihrer Seite zum Tableau hin ausgestattet ist, und andererseits mit einer kuppelförmigen Aussparung an der anderen Seite, wobei die abgerundeten Enden und die Aussparung Krümmungen aufweisen, die jeweils derjenigen ihrer gegenüberliegenden Kuppel entsprechen.

20. Steuerorgan nach dem vorhergehenden Anspruch, **dadurch gekennzeichnet, dass** die Kuppel der von dem Knopf überhöhten Wand und die kuppelförmige Aussparung der Scheibe an ihrer Basis eine ringförmige Erhöhung aufweisen, die eine Außenseite aufweist, deren Form dazu vorgesehen ist, sich jeweils an die Rundung der Rippen und an die Kuppel der Platine anzupassen.

21. Steuerorgan nach irgendeinem der vorhergehenden Ansprüche 17 bis 20, **dadurch gekennzeichnet, dass** die zentrale Welle Rillen aufweist, die sich in die axialen Führungsschienen eines axialen Kanals einpassen, der die Scheibe durchquert, um sie in Drehung zu blockieren und die Führung in Translation zu gestatten, wobei der Kanal einen Anschlag aufweist, der die Translation in Richtung auf den Knopf begrenzt.

22. Steuerorgan nach dem vorhergehenden Anspruch, **dadurch gekennzeichnet, dass** die Scheibe zwei Laschen aufweist, die parallel zur Führungsöffnung der zentralen Welle ausgerichtet und in Auskerbungen gelagert sind, die in dem kleinen Unterteiler des Rotors ausgespart sind hinsichtlich einer festen Verbindung in Drehung, wobei die jeweiligen Abmessungen der Laschen und der Auskerbungen einen winkligen Ausschlag um die sekundären Drehachsen gestatten.

23. Steuerorgan nach einem der Ansprüche 17 bis 22, **dadurch gekennzeichnet, dass** das freie Ende der zentralen Welle in Auflage auf einem Stößel ruht, der in Translation im Inneren des inneren kleinen Unterteilers des Rotors geführt wird und mindestens eine Lasche aufweist, welche die Basis des Rotors überwinden kann, um mindestens einen Schalter zu betätigen, wobei der Rotor zu diesem Zweck mindestens eine Öffnung aufweist, wobei eine Feder vorgesehen ist, um den Stößel und die zentrale Welle in die Nicht-Betätigungs-Position des oder der Schalter bei fehlender axialer Beanspruchung des Knopfes zurückzuholen

24. Steuerorgan nach dem vorhergehenden Anspruch, **dadurch gekennzeichnet, dass** der Stößel eine Fläche, die im Wesentlichen senkrecht zur Achse der zentralen Welle verläuft, und zwei seitliche Laschen aufweist, die in den Führungsschienen geführt werden, die in der Innenwand des kleinen Unterteilers ausgespart sind, so dass der Stößel durch Einwirkung der zentralen Welle in den kleinen Unterteiler hineingestoßen werden kann, wobei die Feder zwischen der kreisförmigen Fläche und der Basis des Rotors eingesetzt ist.

25. Steuerorgan nach einem der Ansprüche 17 bis 24, **dadurch gekennzeichnet, dass** das freie Ende der zentralen Welle halbkugelförmig ist.

26. Steuerorgan nach einem der Ansprüche 11 bis 25, **dadurch gekennzeichnet, dass** ein zweiter kleiner koaxialer Unterteiler mit zylindrischem Gang, der von einer Erhebung überhöht wird, die mit der Indexierungskrone der Platine zusammenwirkt, ebenfalls fest mit der Basis des Rotors verbunden ist.

27. Steuerorgan nach dem vorhergehenden Anspruch, **dadurch gekennzeichnet, dass** die Basis des Rotors, verbunden mit seiner Seite, die derjenigen gegenüberliegt, welche die kleinen Unterteiler aufweisen, Mittel zum Zusammenwirken mit Elementen, Kontakten oder Bahnen des elektrischen Schaltkreises aufweist, die darauf abzielen, wenigstens eine Umschaltung im Verlauf der Drehung entlang der ersten Achse auszuführen und das Durchführen von mindestens einer Lasche des Stößel gestatten.

28. Steuerorgan nach dem vorhergehenden Anspruch, **dadurch gekennzeichnet, dass** die Mittel aus einer leitenden Platte gebildet werden, die mindestens ein leitendes Organ aufweist, das aus der Ebene der Platte vorspringt, die wenigstens temporär auf den Bahnen des elektrischen Schaltkreises gleiten kann, um den Zustand von mindestens einem Kontakt des Schaltkreises umzuschalten.

29. Steuerorgan nach irgendeinem der Ansprüche 3 bis 28, **dadurch gekennzeichnet, dass** der elektrische Schaltkreis Schalter aufweist, die unter den Kontaktstellen der Platine angeordnet sind.

30. Steuerorgan nach irgendeinem der vorhergehenden Ansprüche, **dadurch gekennzeichnet, dass** der elektrische Schaltkreis Mittel zur magnetischen Erfassung der Verschiebungen des Steuerorgans aufweist, die beispielsweise auf Halleffekt-Sensoren basieren.

31. Steuerorgan nach irgendeinem der vorhergehenden Ansprüche, **dadurch gekennzeichnet, dass** der elektrische Schaltkreis Mittel zur optischen Erfassung der Verschiebungen des Steuerorgans aufweist.

32. Steuerorgan nach irgendeinem der Ansprüche 12 bis 31, **dadurch gekennzeichnet, dass** der elektrische Schaltkreis eine Leuchtdiode aufweist, die in der Achse der zentralen Welle der Betätigungsvorrichtung angeordnet ist, die aus einem Material ausgeführt ist, welches das von der Diode ausgestrahlte Licht in Richtung auf den Bedienknopf leitet.

## Claims

1. A control member equipped with a button (1) which is intended for rotary manipulation about a first axis and may be at least rotated about at least one secondary axis, within a plane perpendicular to the first axis, by resiliently pressing on at least one localised site in the vicinity of the edge of the manipulating button (1), and an electrical circuit (10) equipped with components which are suitable for switching in dependence on the forces applied to the button (1), which is integrally formed with an actuator (6) which transmits the manipulating movement imparted to it to the said components, which are disposed on one face of a carrier of an electrical circuit (10) facing the said button (1), the transmission being effected by way of at least two parts forming an interface between the said actuator (6) and the said circuit (10), on the one hand a rotor (8) fixed in rotation with the actuator (6) along the first axis, the mechanical connection between them being provided to allow relative displacements along the secondary axis or axes, **characterised in that** the interface is on the other hand a board (7) having resilient means (23) for connection to the electrical circuit (10), which are disposed substantially in alignment with the peripheral bearing sites.

2. A control member according to the preceding claim, **characterised in that** the electrical circuit carrier is a printed circuit board.

3. A control member according to one of the preceding claims, **characterised in that** the fixed board takes the form of a thin plate from which there project pins parallel to the first axis and the number whereof corresponds to the number of peripheral bearing sites, the said pins projecting at least from one side of the board and being disposed at the free end of at least one flexible tongue for each bearing site made in the board, the tongue or tongues being made from a resilient material allowing them to return to the rest position after the pins have been acted upon.

4. A control member according to the preceding claim, **characterised in that** there are two superposed flexible tongues for each bearing site.

5. A control member according to either of Claims 3 and 4, **characterised in that** the board has means for guiding the actuator towards the pins.

6. A control member according to one of Claims 3 to 5, **characterised in that** the board has in its central zone a complex aperture formed by a number of converging radial slots which is at most equal to the number of pins/tongues disposed at the periphery, these slots extending in the direction of these.

7. A control member according to the preceding claim, **characterised in that** the number of radial slots is equal to the number of pins, and **in that** the said slots extend in the direction of the said pins.

8. A control member according to any one of the preceding claims, **characterised in that** it has means of indexing the rotary position of the rotor.

9. A control member according to the preceding claim, **characterised in that** the board has on one side, at the periphery immediately adjacent to the ends of the said slots, a ring of elevations and depressions cooperating with a protuberance projecting from the rotor.

10. A control member according to Claim 8, **characterised in that** the rotor has a ring of elevations and depressions, cooperating with a resilient finger disposed such that it is fixed in relation to the structure of the control member.

11. A control member according to any one of the preceding claims, **characterised in that** the rotor has a central housing delimited by a cylindrical partition disposed on a base formed by a planar plate.

12. A control member according to one of Clams 7 to 11, **characterised in that** the actuator has a central shaft disposed along the first axis of rotation and having dimensions such that it can be guided in the slots made in the board, and having a perpendicular disc whereof the radius is such that, when the connection element is manipulated along a secondary axis, this disc can exert a force on the peripheral pin or pins of the said board, and it rests on these in the absence of a manipulation of this kind.

13. A control member according to the preceding claim, **characterised in that** the central shaft and the disc are integrally formed with one another.

14. A control member according to either of Claims 11 or 12, **characterised in that** an end portion of the central shaft is adapted with radial play within the central housing of the rotor, the said portion being limited by a collar forming an axial stop in contact with the partition, the radial play enabling the shaft to be displaced in angular manner with respect to the secondary axes, means moreover being provided for fixing them in rotation with respect to the first axis.

15. A control member according to the preceding claim, **characterised in that** the partition is cylindrical and the end portion of the connection element has at least one radial peg capable of being inserted into a notch made in the said partition in order to fix them in rotation.

16. A control member according to the preceding claim, **characterised in that** the said end portion has two opposing radial pegs inserted into two diametrically opposed notches in the partition.

17. A control member according to Claim 12, **characterised in that** the central shaft and the disc are fixed in rotation and free in translational motion.

18. A. control member according to the preceding claim, **characterised in that** the disc is guided, on rotation about secondary axes, between the board and a plate separating the button from the other elements of the control member, and the central shaft passes through this.

19. A control member according to the preceding claim, **characterised in that** the plate on which the button is located and the board each have a dome whereof the apex is pierced in order for the central shaft to pass through, the said domes being coaxial and forming a space in which the disc is guided, equipped on the one hand with radial ribs with rounded ends on its face opposite the said plate, and on the other by a domed recess on the other face, the said rounded ends and the said recess each being curved in a manner corresponding to that of the dome opposite them.

20. A control member according to the preceding claim, **characterised in that** the dome of the wall on which the button is located and the domed recess of the disc have at their base an annular elevation having an outer surface whereof the shape is provided to be adapted respectively to the rounded part of the ribs and the dome of the board.

21. A control member according to any one of Claims 17 to 20, **characterised in that** the central shaft has grooves adapted to axial slides of an axial conduit passing through the disc in order to block their rotation and allow them to be guided in translational motion, the said conduit having a stop limiting translational motion in the direction of the button.

22. A control member according to the preceding claim, **characterised in that** the disc has two tabs which are oriented parallel to the aperture for guiding the central shaft and are housed in notches made in the partition of the rotor in order to fix them in rotation, with the respective dimensions of the tabs and the notches allowing angular displacement about secondary axes of rotation.

23. A control member according to one of Claims 17 to 22, **characterised in that** the free end of the central shaft bears against a thruster guided in translational motion inside the inner partition of the rotor, and having at least one tab capable of passing the base of the rotor in order to actuate at least one switch, the rotor having at least one aperture for this purpose, a spring being provided to return the said thruster and the central shaft to the unactuated position of the switch or switches in the absence of axial force on the button.

24. A control member according to the preceding claim, **characterised in that** the thruster has a surface substantially perpendicular to the axis of the central shaft and two lateral tabs guided in slides made in the inner wall of the partition such that the said thruster may be pushed into the said partition by the action of the central shaft, the spring being interposed between the said circular surface and the base of the rotor.

25. A control member according to one of Claims 17 to 24, **characterised in that** the free end of the central shaft is hemispherical.

26. A control member according to one of Claims 11 to 25, **characterised in that** a second coaxial and cylindrical partition on which there is located a boss cooperating with the indexing ring of the board is also integrally formed with the base of the rotor.

27. A control member according to the preceding claim, **characterised in that** the base of the rotor has, associated with its face opposite that having the partitions, means for cooperating with components, contacts or tracks of the electrical circuit, intended to perform at least one switching operation during rotation along the first axis, and allowing at least one tab of the thruster to pass.

28. A control member according to the preceding claim, **characterised in that** the said means are formed by a conductive plate having at least one conductive member projecting from the plane of the plate, capable of sliding at least temporarily on tracks of the electrical circuit in order to switch the condition of at least one contact of the said circuit.

29. A control member according to any one of Claims 3 to 28, **characterised in that** the electrical circuit has switches disposed beneath the pins of the board.

30. A control member according to any one of the preceding claims, **characterised in that** the electrical circuit has means for magnetically detecting displacement of the control member, for example based on Hall-effect sensors.

31. A control member according to any one of the preceding claims, **characterised in that** the electrical circuit has means for optically detecting displacement of the control member.

32. A control member according to any one of Claims 12 to 31, **characterised in that** the electrical circuit has an electroluminescent diode disposed in the axis of the central shaft of the actuator, the latter being made from a material which conducts light emitted by the diode towards the manipulating button.
